# EUROPÄISCHE PATENTSCHRIFT

(11) **EP 1 095 770 B1**
(45) Veröffentlichungstag und Bekanntmachung des Hinweises auf die Patenterteilung: **03.12.2003**
(21) Anmeldenummer: 00122519.2
(22) Anmeldetag: 14.10.2000
(51) Int. Cl.: B41F 35/00, B65H 29/00

(54) **Reinigungsvorrichtung für eine Bogenleiteinrichtung einer Rotationsdruckmaschine**
Cleaning apparatus for a sheet guiding device of a rotary printing machine
Appareil de nettoyage pour un dispositif de guidage de feuilles d'une machine rotative d'impression

(30) Priorität: 30.10.1999 DE 19952528
(43) Veröffentlichungstag der Anmeldung: 02.05.2001
(73) Patentinhaber: MAN Roland Druckmaschinen AG, 63075 Offenbach (DE)
(72) Erfinder: Gebel, Jens, 63500 Seligenstadt (DE)
(74) Vertreter: Stahl, Dietmar

(56) Entgegenhaltungen:
- EP-A- 0 711 666
- EP-A- 0 941 956
- DE-A- 19 647 259
- DE-A- 19 739 045
- PATENT ABSTRACTS OF JAPAN vol. 1999, no. 12, 29. Oktober 1999 (1999-10-29) & JP 11 199085 A (KOMORI CORP), 27. Juli 1999 (1999-07-27)

## Beschreibung

Die Erfindung betrifft eine Einrichtung zur Reinigung einer Bogenleiteinrichtung an einer Rotationsdruckmaschine, mit einer Reinigungsvorrichtung, die an einer der Bogenleiteinrichtung benachbarten Bogenfördereinrichtung angeordnet und mit der Bogenleiteinrichtung in Kontakt bringbar ist.

Aus der EP 0 711 666 B1 ist es bekannt, eine Reinigungsvorrichtung an einer Transfertrommel anzuordnen, wobei die Reinigungsvorrichtung in annähernd radialer Richtung in einem definierten Bereich beweglich ist. Zur Reinigung der Bogenleitfläche wird hierbei die Druckmaschine gestartet und die Reinigungsvorrichtung von der umlaufenden Transfertrommel pro Umlauf einmal über die Bogenleiteinrichtung hinwegbewegt. Um einen Kontakt mit den der Transfertrommel zugeordneten Druckzylindern zu vermeiden, ist ein Kurvengetriebe vorgesehen, durch das die Reinigungsvorrichtung von dem jeweiligen Druckzylinder ferngehalten wird.

Der Erfindung liegt die Aufgabe zugrunde, eine Einrichtung der eingangs genannten Art zu schaffen, mit der auf einfache Weise eine Bogenleiteinrichtung gereinigt werden kann, die einer durch ein Kettenfördersystem gebildeten Bogenfördereinrichtung benachbart ist.

Diese Aufgabe wird erfindungsgemäß dadurch gelöst, daß die Reinigungsvorrichtung mit den Ketten oder einem Greiferwagen eines Kettenfördersystems verbindbar ist und daß das Kettenfördersystem derart vor und zurück bewegbar ist, daß die Reinigungsvorrichtung in beiden Richtungen die Strecke der Bogenleiteinrichtung entlangfährt.

Mit der Erfindung wird eine maschinelle Reinigung der Bogenleiteinrichtung im Bereich von Kettenfördersystemen ermöglicht, die den manuellen Arbeitsaufwand erheblich verringert und sich auch für eine vollautomatische Betriebsweise eignet. Für die Reinigung müssen die Bogenleitelemente nicht mehr abklappbar sein, wodurch Bauraum gewonnen wird, in welchem andere Aggregate, wie Trockner, Gebläse usw. positioniert werden können. Hindernisse, wie Abdeckbleche, Traversen, Trockner, die manuelles Reinigen erschweren oder teilweise unmöglich machen, stören nicht mehr, so daß für die Gestaltung der Druckmaschine mehr Freiraum besteht. Die Herstellkosten für eine erfindungsgemäße Reinigungseinrichtung sind vergleichsweise niedrig und die Einrichtung eignet sich auch als wahlweise anzubietendes Zubehör.

Nach einem weiteren Vorschlag der Erfindung kann vorgesehen sein, daß die Reinigungsvorrichtung quer zur Leitfläche der Bogenleiteinrichtung begrenzt bewegbar gelagert und durch einstellbare federnde Mittel an die Bogenleiteinrichtung andrückbar ist. Durch diese Maßnahme kann der Anpreßdruck zwischen der Reinigungsvorrichtung und der Bogenleiteinrichtung variiert werden und Unterschiede im Abstand zwischen der Bogenleiteinrichtung und dem Kettenfördersystem können ausgeglichen werden. Um eine besonders wirksame Reinigung zu erzielen, kann die Reinigungsvorrichtung eine drehend und eventuell zusätzlich changierend antreibbare Waschwalze haben. Der Antrieb der Waschwalze kann erfindungsgemäß über ein Reibrad erfolgen, das auf einer an dem Kettenfördersystem angeordneten Bahn abrollt. Vorzugsweise ist das Reibrad über ein Getriebe mit der Waschwalze gekuppelt, so daß die Drehgeschwindigkeit und die Drehrichtung der Waschwalze durch Auslegung des Getriebes den Erfordernissen des Reinigungsprozesses angepaßt werden kann. Anstelle eines Reibrads kann zum Antrieb der Waschwalze auch ein Elektromotor an der Reinigungsvorrichtung angebracht sein. Die Spannungsversorgung des Elektromotors muß hierbei über eine Übertragungseinrichtung erfolgen, die der translatorischen Bewegung der Reinigungsvorrichtung über die gesamte Länge der Bogenleiteinrichtung folgen kann.

Die Oberfläche der Waschwalze kann erfindungsgemäß mit einer Bürste, einem Tuchmaterial oder einem anderen geeigneten Reinigungsmaterial versehen sein. Auch können an der Reinigungsvorrichtung andere Reinigungsmittel, z.B. ein flexibles Rakel oder ein über ein Andruckelement gespanntes Waschtuch vorgesehen sein.

Nach einem weiteren Vorschlag der Erfindung kann vorgesehen sein, daß die Reinigungsvorrichtung einen balkenartigen Grundkörper, der in das Kettenfördersystem einhängbar ist, und einen schwenkbar an dem Grundkörper gelagerten Waschbalken aufweisen, der die Waschwalze und den Walzenantrieb trägt und der gegenüber dem Grundkörper in seiner Schwenklage einstellbar ist. Ein solcher Aufbau ist einfach herstellbar und läßt sich auf einfache Weise in das Kettenfördersystem einhängen oder von diesem wieder trennen.

Während des Druckbetriebs muß die Reinigungsvorrichtung von dem Kettenfördersystem getrennt werden. Erfindungsgemäß wird die Reinigungsvorrichtung dann von einer Kassette aufgenommen, in der die Reinigungsvorrichtung gereinigt und mit Reinigungsflüssigkeit getränkt wird. Die Kassette kann innerhalb oder außerhalb der Druckmaschine angeordnet sein.

Befindet sich die Kassette innerhalb der Druckmaschine, so kann die Druckmaschine auch mit einer motorisch angetriebenen Hubeinrichtung ausgerüstet sein, durch die die Reinigungsvorrichtung automatisch in die Einhängeposition des Kettenfördersystems und zurück in die Kassette transportierbar ist.

Die Erfindung wird nachfolgend anhand eines Ausführungsbeispiels näher erläutert, das in der Zeichnung dargestellt ist. Es zeigen
- Figur 1: eine Seitenansicht des Auslegers einer Druckmaschine mit einer in ein Kettenfördersystem eingehängten Reinigungsvorrichtung zur Reinigung einer Bogenleiteinrichtung und
- Figur 2: eine Ansicht einer Ausführungsform der erfindungsgemäßen Reinigungsvorrichtung.

Der in Figur 1 dargestellte Ausleger 1 einer Bogenrotationsdruckmaschine weist zur Bogenförderung ein umlaufendes Kettenfördersystem 2 mit mehreren im Abstand voneinander, angeordneten Greiferwagen 3 auf, die die bedruckten Bogen von der nicht dargestellten Druckmaschine übernehmen und auf einen Stapel 4 auslegen. Entlang der Bogenförderbahn des Kettenfördersystems 2 erstreckt sich eine Bogenleiteinrichtung 5 mit einer im wesentlichen äquidistant zur Bogenbahn verlaufenden Leitfläche 6, die von mehreren in Bogenförderrichtung hintereinander angeordneten Luftkästen gebildet ist. Durch Öffnungen in der Leitfläche 6 können die transportierten Bogen mit Blas- oder Saugluft beaufschlagt werden. An einem der Greiferwagen 3 ist eine Reinigungsvorrichtung 7 angeordnet. Die Reinigungsvorrichtung 7 ist als unabhängige Baueinheit in eine hierfür vorgesehene Aufnahme des Greiferwagens 3 eingehängt und durch lösbare Arretierungsmittel fest mit dem Greiferwagen 3 verbunden.

Wie aus Figur 2 zu ersehen, besteht die Reinigungsvorrichtung 7 aus einem Grundkörper 8 mit Aufnahmeelementen 9 zur Befestigung an dem Greiferwagen 3 oder der Kette des Kettenfördersystems 2. An dem Grundkörper 8 ist ein Waschbalken 10 um eine zum Greiferwagen 3 parallele Achse 11 schwenkbar gelagert. Der Waschbalken 10 trägt eine parallel zur Achse 11 angeordnete Waschwalze 12, die in Lagern 13 drehbar gelagert ist. Die zylindrische Oberfläche der Waschwalze 12 wird von einer Bürste oder einem Tuchmaterial gebildet. Zum Antrieb ist die Welle 14 der Waschwalze 12 über ein Stirnradgetriebe 15 mit einem Reibrad 16 verbunden. Stirnradgetriebe 15 und Reibrad 16 sind ebenfalls an dem Waschbalken 10 angeordnet. Der Waschbalken 10 ist außerdem über eine Einstellvorrichtung 17 an dem Grundkörper 8 abgestützt. Die Einstellvorrichtung 17 weist eine Feder auf, deren Federkraft einstellbar ist und die in der Einbaulage der Reinigungsvorrichtung 7 die Waschwalze 12 an die Leitfläche 6 der Bogenleiteinrichtung 5 andrückt. Durch Verstellen der Federkraft kann der Anpreßdruck der Waschwalze 12 variiert werden. In den Betriebsphasen, in denen die Reinigungsvorrichtung 7 nicht benötigt wird, z.B. während des Druckbetriebs, befindet sich die Waschwalze 12 in einer Kassette 18. Die Waschwalze 12 wird dort mit Reinigungsflüssigkeit 19 getränkt und nach einem Reinigungsvorgang wieder gereinigt.

Zum Reinigen der Leitfläche 6 der Bogenleiteinrichtung 5 wählt die Bedienungsperson am Leitstand der Druckmaschine oder an anderen Bedienelementen die hierfür vorgesehene Betriebsweise der Druckmaschine an. Die Druckmaschine fährt daraufhin in eine definierte Position, in der es der Bedienungsperson, z.B. über einen Durchbruch in der Seitenwand des Auslegers 1, leicht möglich ist, die Reinigungsvorrichtung 7 an dem Greiferwagen 3 einzuhängen und zu befestigen. Um das Einhängen zu erleichtern, können an dem Ausleger Hilfsvorrichtungen oder Einführhilfen vorgesehen sein. Nach dem Einhängen und Befestigen der Reinigungsvorrichtung 7 wird die mit Reinigungsflüssigkeit getränkte Waschwalze 12 mit Hilfe der Einstellvorrichtung 17 in ihrem Abstand zur Leitfläche 6 der Bogenleiteinrichtung 5 so eingestellt, daß sie mit geeignetem Anpreßdruck an die Leitfläche 6 angedrückt wird. Zur Durchführung der Reinigung wird wiederum am Leitstand oder über entsprechende Bedienelemente die für die Reinigung vorgesehene Betriebsweise gestartet. Hierbei läuft das Kettenfördersystem 2 nicht komplett um, sondern es führt eine hin- und hergehende Bewegung aus, die so bemessen ist, daß die Waschwalze 12 die Strecke der Bogenleiteinrichtung 5 zwischen den Wendepunkten A, B einmal oder mehrmals abfährt. Die Dauer dieses Reinigungsvorgangs wird dabei durch den Verschmutzungsgrad der Bogenleiteinrichtung 5 bestimmt. Bei der Bewegung der Reinigungsvorrichtung 7 rollt das Reibrad 16 an einer Bahn des Kettenfördersystems 2 ab, wodurch die Waschwalze 12 angetrieben wird.

Nach Beendigung der Reinigung fährt das Kettenfördersystem 2 wieder in die Ein- und Ausbauposition zurück. Die Reinigungsvorrichtung 7 wird dann von dem Greiferwagen 3 gelöst, aus dem Ausleger herausgenommen und mit ihrer Waschwalze 12 in die Kassette 18 eingesetzt, wo sie bis zu ihrer erneuten Verwendung verbleiben kann.

Die beschriebene Reinigungseinrichtung eignet sich auch für eine vollautomatische Reinigung der Bogenleiteinrichtung 5. Hierzu kann die Kassette 18 mit der darin angeordneten Reinigungsvorrichtung 7 in dem Ausleger 1, z.B. in die Bogenleiteinrichtung 5 integriert oder versenkbar unterhalb dieser angeordnet sein. Zur Durchführung des Reinigungsprozesses kann die Bogenleiteinrichtung 5 automatisch geöffnet und die Reinigungsvorrichtung 7 mit Hilfe einer Hubeinrichtung aus der Kassette 18 herausgefahren und in einen Greiferwagen 3 oder das Kettenfördersystem 2 eingehängt werden. Nach dem Schließen der Bogenleiteinrichtung 5 wird der Reinigungsvorgang wie beschrieben durchgeführt. Anschließend wird die Bogenleiteinrichtung 5 wieder geöffnet und die Reinigungsvorrichtung 7 wird vom Kettenfördersystem 2 getrennt und mit der Hubeinrichtung in die Kassette zurückgebracht. Danach schließt sich die Bogenleiteinrichtung 5 wieder und der Reinigungsvorgang ist beendet.

## Patentansprüche

1. Einrichtung zur Reinigung einer Bogenleiteinrichtung an einer Rotationsdruckmaschine, mit einer Reinigungsvorrichtung, die an einer der Bogenleiteinrichtung benachbarten Bogenfördereinrichtung angeordnet und mit der Bogenleiteinrichtung in Kontakt bringbar ist, **dadurch gekennzeichnet, daß** die Reinigungsvorrichtung (7) mit den Ketten oder einem Greiferwagen (3) eines Kettenfördersystems (2) verbindbar ist und daß das Kettenfördersystem (2) derart vor und zurück bewegbar ist, daß die Reinigungsvorrichtung (7) in beiden Richtungen die Strecke der Bogenleiteinrichtung (5) entlangfährt.

2. Einrichtung nach Anspruch 1, **dadurch gekennzeichnet, daß** die Reinigungsvorrichtung (7) quer zur Leitfläche (6) der Bogenleiteinrichtung (5) begrenzt bewegbar gelagert und durch einstellbare federnde Mittel an die Bogenleiteinrichtung (5) andrückbar ist.

3. Einrichtung nach einem der Ansprüche 1 oder 2, **dadurch gekennzeichnet, daß** die Reinigungsvorrichtung (7) eine durch einen Antrieb drehend antreibbare Waschwalze (12) aufweist.

4. Einrichtung nach Anspruch 3, **dadurch gekennzeichnet, daß** die Waschwalze (12) changierend antreibbar ist.

5. Einrichtung nach einem der Ansprüche 3 oder 4, **dadurch gekennzeichnet, daß** der Antrieb der Waschwalze (12) durch ein Reibrad (16) erfolgt, das auf einer an dem Kettenfördersystem (2) angeordneten Bahn abrollt.

6. Einrichtung nach Anspruch 5, **dadurch gekennzeichnet, daß** das Reibrad (16) über ein insbesondere ins Schnelle übersetzendes Getriebe (15) mit der Waschwalze (12) gekuppelt ist.

7. Einrichtung nach einem der Ansprüche 3 oder 4, **dadurch gekennzeichnet, daß** die Waschwalze (12) durch einen Elektromotor antreibbar ist.

8. Einrichtung nach einem der Ansprüche 3 bis 7, **dadurch gekennzeichnet, daß** die Oberfläche der Waschwalze (12) von einer Bürste oder einem Tuchmaterial gebildet wird.

9. Einrichtung nach einem der Ansprüche 3 bis 8, **dadurch gekennzeichnet, daß** die Reinigungsvorrichtung (7) einen balkenartigen Grundkörper (8), der in das Kettenfördersystem (2) einhängbar ist und einen schwenkbar an dem Grundkörper (8) gelagerten Waschbalken (10) aufweist, der die Waschwalze (12) und den Walzenantrieb trägt und der mittels einer Einstellvorrichtung (17) in seiner Schwenklage gegenüber dem Grundkörper (8) einstellbar ist.

10. Einrichtung nach einem der vorhergehenden Ansprüche, **dadurch gekennzeichnet, daß** eine Kassette (18) zur Aufnahme der Reinigungsvorrichtung (7) vorgesehen ist, die mit Reinigungsflüssigkeit (19) zum Tränken der Waschwalze (12) füllbar ist.

11. Einrichtung nach Anspruch 10, **dadurch gekennzeichnet, daß** die Kassette (18) innerhalb der Druckmaschine angeordnet ist.

12. Einrichtung nach Anspruch 11, **dadurch gekennzeichnet, daß** eine motorisch angetriebene, durch die Druckmaschine steuerbare Hubeinrichtung vorgesehen ist, durch die die Reinigungsvorrichtung (7) von der Kassette (18) in die Einhängeposition des Kettenfördersystems (2) und von dort zurück in die Kassette (18) transportierbar ist.

## Claims

1. Equipment for cleaning a sheet guide device on a rotary press, having a cleaning apparatus which is arranged on a sheet conveying device adjacent to the sheet guide device and can be brought into contact with the sheet guide device, **characterized in that** the cleaning apparatus (7) can be connected to the chains or a gripper carriage (3) of a chain conveyor system (2), and **in that** the chain conveyor system (2) can be moved back and forth in such a way that the cleaning apparatus (7) moves in both directions along the extent of the sheet guide device (5).

2. Equipment according to Claim 1, **characterized in that** the cleaning apparatus (7) is mounted such that it can be moved to a limited extent transversely with respect to the guide surface (6) of the sheet guide device (5) and can be pressed on to the sheet guide device (5) by adjustable sprung means.

3. Equipment according to either of Claims 1 and 2,
**characterized in that** the cleaning apparatus (7) has a wash roll (12) that can be driven in rotation by a drive.

4. Equipment according to Claim 3, **characterized in that** the wash roll (12) can be driven so as to oscillate.

5. Equipment according to either of Claims 3 and 4, **characterized in that** the drive to the wash roll (12) is carried out by means of a friction wheel (16), which rolls on a track arranged on the chain conveyor system (2).

6. Equipment according to Claim 5, **characterized in that** the friction wheel (16) is coupled to the wash roll (12) via a gear mechanism (15) which, in particular, steps up the speed.

7. Equipment according to either of Claims 3 and 4, **characterized in that** the wash roll (12) can be driven by an electric motor.

8. Equipment according to one of Claims 3 to 7, **characterized in that** the surface of the wash roll (12) is formed by a brush or a cloth material.

9. Equipment according to one of Claims 3 to 8, **characterized in that** the cleaning apparatus (7) has a bar-like base (8), which can be hooked into the chain conveyor system (2), and a wash beam (10) which is mounted on the base (8) such that it can be pivoted, which carries the wash roll (12) and the roll drive and which, by means of an adjusting apparatus (17), can be adjusted in terms of its pivoting position with respect to the base (8).

10. Equipment according to one of the preceding claims, **characterized in that** a cassette (18) is provided to hold the cleaning apparatus (7) and can be filled with cleaning liquid (19) for soaking the wash roll (12).

11. Equipment according to Claim 10, **characterized in that** the cassette (18) is arranged within the press.

12. Equipment according to Claim 11, **characterized in that** a motor-driven lifting device is provided which can be driven by the press and by means of which the cleaning apparatus (7) can be transported from the cassette (18) into the hook-in position of the chain conveyor system (2) and from there back into the cassette (18).

## Revendications

1. Appareil de nettoyage pour un dispositif de guidage de feuilles d'une machine rotative d'impression, comportant un dispositif de nettoyage, qui est agencé sur un dispositif d'alimentation en feuilles proche du dispositif de guidage de feuilles et qui peut être amené au contact du dispositif de guidage de feuilles,
**caractérisé en ce que** le dispositif de nettoyage (7) peut être relié aux chaînes ou à un chariot de saisie (3) d'un système d'alimentation à chaînes (2) et **en ce que** le système d'alimentation à chaînes (2) est déplaçable d'avant en arrière de façon que le dispositif de nettoyage (7) se déplace dans les deux sens le long du dispositif de guidage de feuilles (5).

2. Appareil selon la revendication 1,
**caractérisé en ce que** le dispositif de nettoyage (7) est monté mobile de façon limitée transversalement à la surface de guidage (6) du dispositif de guidage de feuilles (5) et peut être pressé par des moyens élastiques réglables contre le dispositif de guidage de feuilles (5).

3. Appareil selon l'une des revendications 1 ou 2,
**caractérisé en ce que** le dispositif de nettoyage (7) comporte un tambour de lavage (12) entraîné en rotation par un entraînement.

4. Appareil selon la revendication 3,
**caractérisé en ce que** le tambour de lavage (12) est actionnable de façon changeante.

5. Appareil selon l'une des revendications 3 ou 4,
**caractérisé en ce que** l'entraînement du tambour de lavage (12) s'effectue par l'intermédiaire d'une roue à friction (16), qui roule sur une voie agencée sur le système d'alimentation à chaînes (2).

6. Appareil selon la revendication 5,
**caractérisé en ce que** la roue à friction (16) est couplée au tambour de lavage (12) par l'intermédiaire d'une transmission (15) à coefficient multiplicateur de vitesse.

7. Appareil selon l'une des revendications 3 ou 4,
**caractérisé en ce que** le tambour de lavage (12) peut être entraîné par un moteur électrique.

8. Appareil selon l'une des revendications 3 à 7,
**caractérisé en ce que** la surface du tambour de lavage (12) est formée par une brosse ou une matière textile.

9. Appareil selon l'une des revendication 3 à 8,
**caractérisé en ce que** le dispositif de lavage (7) comporte un corps de base (8) en forme de poutre, qui peut être suspendu dans le système d'alimentation en feuilles (2), et une poutre de lavage (10) montée basculante sur le corps de base (8), ladite poutre de lavage portant le tambour de lavage (12) et l'entraînement du tambour et étant réglable, par l'intermédiaire d'un dispositif de réglage (17), dans sa position basculée contre le corps de base (8).

10. Appareil selon l'une des revendications précédentes,
**caractérisé en ce qu'**une cassette (18) est prévue pour recevoir le dispositif de nettoyage (7), ladite cassette pouvant être remplie d'un liquide de lavage (19) pour imbiber le tambour de lavage (12).

11. Appareil selon la revendication 10,
**caractérisé en ce que** la cassette (18) est agencée à l'intérieur de la machine d'impression.

12. Appareil selon la revendication 11,
**caractérisé en ce qu'**est prévu un dispositif de levage motorisé commandable par la machine d'impression, grâce auquel le dispositif de nettoyage (7) peut être transporté de la cassette (18) dans la position suspendue du système d'alimentation à chaînes (2) et de là de nouveau dans la cassette (18).
